# EUROPÄISCHE PATENTSCHRIFT

(11) **EP 2 087 281 B1**
(45) Veröffentlichungstag und Bekanntmachung des Hinweises auf die Patenterteilung: **01.10.2014**
(21) Anmeldenummer: 07819879.3
(22) Anmeldetag: 21.11.2007
(51) Int. Cl.: F22B 37/52, F22B 37/54, F22B 37/56, F28F 9/02, F28F 19/00, F28D 7/06

(54) **VERFAHREN UND VORRICHTUNG ZUR ABSCHLÄMMUNG VON SICH AUF EINEM ROHRBODEN ABLAGERNDEN FESTSTOFFEN**
METHOD AND DEVICE FOR REMOVING SOLIDS DEPOSITED ON A TUBE BOTTOM
PROCÉDÉ ET DISPOSITIF POUR L'ÉLIMINATION PAR PURGE DES MATIÈRES SOLIDES SE DÉPOSANT SUR UN FOND À TUBES

(30) Priorität: 07.12.2006 DE 102006057734
(43) Veröffentlichungstag der Anmeldung: 12.08.2009
(73) Patentinhaber: ThyssenKrupp Uhde GmbH, 44141 Dortmund (DE)
(72) Erfinder: MICHEL, Reinhard, 44797 Bochum (DE)
(74) Vertreter: Meinke, Dabringhaus und Partner GbR
(86) Internationale Anmeldenummer: PCT/EP2007/010060
(87) Internationale Veröffentlichungsnummer: WO 2008/067908

(56) Entgegenhaltungen:
- EP-A2- 0 132 112
- CA-A1- 994 622
- GB-A- 170 991
- GB-A- 190 414 833
- US-A- 3 913 531
- US-A- 4 715 324

## Beschreibung

*Die Erfindung richtet sich auf ein Verfahren zur Abschlämmung von sich insbesondere auf einem Rohrboden eines Vertikalabhitzekessels mit einer Vielzahl von Wärmetauscherrohren ablagernden Feststoffen mit Hilfe des eingesetzten Kühlwassers sowie auf einen in einem solchen Vertikal-Abhitzekessel eingesetzten Rohrboden.*

Neben konstruktiven Besonderheiten von vertikalen Wärmetauschern bzw. Abhitzekesseln liegt ein weiteres Problem darin, sich auf den Rohrböden ablagernde Feststoffe aus dem System zu entfernen, um mit den Ablagerungen verbundene Schäden, etwa durch Korrosion oder dgl. zur verhindern.

*Die* US 3 913 531 A *oder die* CA 994 622 A1 *sowie die* EP 0 132 112 A2 *zeigen jede* auf *andere Art Lösungen für das Problem der Schlammbeseitigung auf einem Rohrboden, um z.B. Korrosionsschäden zu vermeiden, wie dies die* US 3 913 531 A *zeigt, sowie alternative Lösungen zur radial einwärts erzeugten Zwangsströmung mittels der Anordnung von Wassereintrittsöffnungen im Innenhemd (*CA 994 622 A1*). Die* EP 0 132 112 A2 *zeigt dazu noch eine permanent montierte Reinigungsanordnung mit schräg ausgrerichteten Düsen, welche auf dem Rohrboden angeordnet wird.*

Bei horizontalen Kesseln erfolgt die Abschlämmung in der Regel am Boden der angeschlossenen Dampftrommel, eventuell mit einer zusätzlichen Abschlämmmöglichkeit über die Mantelentleerung des Kessel selbst.

Bei stehenden Abhitzekesseln erfolgt die Abschlämmung über Stutzen in Rohrbodennähe, bei dem sogenannten Springbrunnendesign über ein zentrales Abschlämmrohr im Zentrum des Rohrbündels nahe der Rohrbodenoberfläche. Bei konventioneller U-Rohrbodenaufteilung lassen sich Abschlämmungen ohne Verlust einer ganzen Rohrreihe nicht im Zentrum des Kessels, sondern nur am Rande der rohrfreien Gasse zwischen den beiden Rohrgängen anordnen.

Betrachtet man den Wasserumlauf im vertikalen Kessel, so ist klar, dass die Strömung immer von außen in den heißen Bereich des Rohrbündels erfolgt, in dem aufgrund der Dampfproduktion der Auftrieb am größten ist. Beim Springbrunnendesign ist dies der Mittelpunkt des Kessels, bei dem konventionellen U-Bündel-Design in etwa der Flächenschwerpunkt der heißen Hälfte.

Aus der Erfahrung von Schäden aufgrund der Ablagerungen auf der Rohrbodenoberseite ist bekannt, dass der natürliche Wasserumlauf einen hervorragenden Transportmechanismus für Feststoffe im Kessel darstellt, die über eine Abschlämmung aus dem Kessel ausgeschleust werden müssen, um Schäden zu vermeiden.

Eine weitere Einflussgröße bei Kesselschäden stellen Aufkonzentrationen von Verunreinigungen im Kesselspeisewasser dar, die sich in Zonen hoher Dampfproduktion einstellen. Daher konzentrieren sich Kesselschäden immer auf die heißen Schenkel des Rohrbündels während die kalten Schenkel ungeschädigt bleiben. Ein optimiertes Design für einen vertikalen Kessel muss also alle diese Faktoren berücksichtigen und optimieren.

Hier setzt die Erfindung an, deren Aufgabe darin besteht, eine optimale Entfernung von Ablagerungen auf Rohrböden bei vertikal ausgerichteten Kesseln zu ermöglichen.

Mit einem Verfahren der eingangs bezeichneten Art wird diese Aufgabe gemäß der Erfindung dadurch gelöst, dass durch eine Vielzahl von im Winkel zur Vertikalen angeordneten, im Rohrboden eingebrachten Kühlbohrungen eine Zwangsströmung des Kühlwassers im Bereich der Rohrbodenoberfläche bewirkt wird.

Mit der Erfindung wird erreicht, dass eine vorbestimmbare Abschlämmströmung über dem Rohrboden bewirkt werden kann, was zu konstruktiver Vereinfachung führt bei gleichzeitiger optimaler Reinigungswirkung.

Weitere Merkmale und Einzelheiten ergeben sich aus den weiteren Unteransprüchen. Dabei ist insbesondere erfindungsgemäß vorgesehen, dass die Zwangsströmung von außen zu einem Abfluss aufweisenden Rohrbodenzentrum bewirkt wird.

Diese Vorgehensweise macht es möglich, im Zentrum des Rohrbodens einen Abfluss vorzusehen und damit die ohnehin vorhandene Strömung zu nutzen, um den Austrag von Verunreinigungen im Zentrum des Rohrbodens zu ermöglichen.

Vorteilhaft kann es auch sein, wenn bei einer Wechselfeldberohrung wenigstens zwei berohrungsfreie Radialgassen von außen zum Zentrum des Rohrbodens vorgesehen sind, wobei in den Gassen durch die im Winkel angestellten Kühlwasserbohrungen eine Zwangsströmung von außen zum Rohrboden-Zentrum bewirkt wird.

Die von außen nach innen gerichtete Zwangsströmung durch Radialgassen führt bereits zu sehr guten Ergebnissen der Ablagerungsentfernung.

Um eine gewisse Optimierung der Reinigungswirkung zu erreichen, kann auch vorgesehen sein, dass zwischen den Wärmetauscherrohren aufgrund der geneigten Kühlwasserbohrungen im Rohrboden dort eine quer zu der Radialgassenströmung ausgebildete Zwangsströmung ausgebildet wird. Das heißt, aus den Berohrungsflächen wird eine Strömung in die Radialgassen bewirkt und von dort die Verunreinigungen in das Zentrum des Rohrbodens und über den Ablauf aus dem System entfernt.

Die Erfindung sieht in weiteren Ausgestaltungen auch vor, dass bei vier radialen berohrungsfreien Gassen die je Berohrungsquadrant ausgebildete Querströmung zwischen den Wärmetauscherrohren hälftig zu der einen angrenzenden Gasse und hälftig zu der anderen angrenzenden Gasse gebildet wird.

Eine weitere erfindungsgemäße Ausgestaltung besteht bei einem Verfahren nach der Erfindung, welches einen Abhitzekessel mit einem den Berohrungsbereich außen auf Abstand zur Kesselwand umgebenden Innenhemdblech mit Kühlwasseröffnungen im Bereich des Rohrbodens einsetzt, darin, dass das Innenhemd im Bereich der berohrungsfreien Radialgassen ohne Kühlwasserzuströmöffnungen derart ausgerüstet ist, dass durch die dem Mittenbereich der Berohrungsquadranten zugeordneten Kühlwassereintrittsöffnungen die zum Zentrum gerichtete Zwangsströmung verstärkt wird.

Durch diese Maßnahme wird der Zulauf des Kühlwassers, das zwischen Innenhemd und Außenwand des Vertikalabhitzekessels strömt, genutzt, um die Reinigungswirkung zu erhöhen.

Zur Lösung der eingangs bezeichneten Aufgabe sieht die Erfindung auch einen Rohrboden, insbesondere eines Vertikalabhitzekessels mit Wechselfeldberohrung innerhalb eines die Berohrung umgebenden Innenhemdes auf Abstand zum Kesselmantel vor, der sich dadurch auszeichnet, dass neben Bohrungen für die Steig- und Fallrohre im Rohrboden eine Vielzahl von im Winkel zur Vertikalen geneigte Kühlbohrungen im Rohrbogen vorgesehen sind.

Ausgestaltungen des Rohrbodens ergeben sich aus den weiteren, den Rohrboden betreffenden Unteransprüchen, wobei vorgesehen sein kann, dass der Rohrboden im Zentrum mit einem Abfluss zum Entfernen von weggespülten Ablagerungen bzw. Schlämmen versehen ist.

Vorteilhaft kann es sein, wenn zwischen wenigstens zwei Feldern von Rohrbündeln radial von außen nach innen ausgerichtete steig- und fallrohrfreie Gassen vorgesehen sind, mit Kühlbohrungen im Rohrboden zur Erzeugung einer Kühlmittelzwangsströmung von außen ins Innere des Abhitzekessels im Bereich des Rohrbodens, wie dies die Erfindung ebenfalls in Ausgestaltung vorsieht.

Als zweckmäßig hat sich auch erwiesen, wenn die den Steig- bzw. Fallrohren zugeordneten Kühlbohrungen im Rohrboden eine von der Vertikalen abweichende Winkelstellung aufweisen, wobei die Projektion der Kühlbohrungen in die Rohrbodenebene senkrecht zur nächstliegenden Radialgasse ausgerichtet ist und/oder dass bei durch vier Radialgassen gebildeten Berohrungsquadranten je die Hälfte der Kühlbohrungen eines Quadranten der benachbarten Radialgasse zugeordnet ist.

Die oben erwähnte zusätzliche Nutzung der Strömungen durch einen Naturumlauf trägt einer Ausgestaltung der Erfindung auch dadurch Rechnung, dass das die Steig- und Fallrohre umgebende Innenhemd nur im Mittelbereich eines jeden Berohrungsquadranten mit bodennahen Kühlwassereinströmöffnungen ausgerüstet ist.

Weitere Merkmale, Einzelheiten und Vorteile der Erfindung ergeben sich aufgrund der nachfolgenden Beschreibung sowie anhand der Zeichnungen. Diese zeigt in
- Fig. 1: eine vereinfachte Schnittdarstellung eines Vertikalabhitzekessels,
- Fig. 2: eine Teilansicht eines Rohrbodens in vereinfachter Darstellung,
- Fig. 3: die Aufsicht auf einen Rohrboden mit einem Anordnungsschema von Horizontalbohrungen sowie in
- Fig. 4: in gleicher Ansicht wie Fig. 3 eine Aufsicht auf den Rohrboden mit angedeuteter Spülströmung.

Ein allgemein mit 1 bezeichneter Vertikalabhitzekessel nach Fig. 1 weist neben den Wärmetauscherrohren 2 einen allgemein mit 3 bezeichneten Rohrboden auf, der gespeist über Horizontalbohrungen 4, Kühlbohrungen 5 aufweist.

In Fig. 1 ist auch angedeutet, dass auf Abstand zur Kesselaußenwand 6 ein die Steig- und Fallrohre 2 umgebendes sogenanntes Innenhemd 7 vorgesehen ist, wobei das Innenhemd 7 im Bereich des Rohrbodens Kühlwassereintrittsöffnungen 8 aufweist, durch die das im Mantelraum zwischen Kesselaußenwand 6 und Innenhemd 7 nach unten strömende Kühlwasser in den inneren Berohrungsbereich eintreten kann.

Fig. 2 zeigt einen Teil-Querschnitt durch einen Rohrboden 3. Dabei weist der Rohrboden 3 im Zentrum einen Abfluss 9 auf, durch den Verunreinigungen ausgespült werden können.

Zur Erzeugung einer Zwangsströmung von außen zum Zentrum des Rohrbodens und damit zum Abfluss 9, sind die über Horizontalbohrungen 4 beaufschlagten Kühlbohrungen 5 erfindungsgemäß aus der Vertikalen im Winkel geneigt, was in Fig. 2 angedeutet ist.

In der Aufsichtzeichnung der Fig. 3 ist angedeutet, dass zwischen den Steig- und Fallrohren vier radial ausgebildete berohrungsfreie Gassen, in Fig. 4 mit 10 bezeichnet, ausgebildet sind, so dass sich Berohrungsquadrante, durch 11 in Fig. 3 angedeutet, ausbilden.

Wie sich ebenfalls aus Fig. 3 ergibt, sind die Horizontalbohrungen in jeweils einer Hälfte eines Quadranten 11 in einer zur benachbarten Gasse 10a bzw. 10b parallelen Weise angeordnet, und zwar je hälftig um 90°C versetzt. So ist in Fig. 3 die eine Richtung der Horizontalbohrungen mit 4a bezeichnet, diejenigen der anderen Richtung mit 4b. Schließen sich an diese Horizontalbohrungen die schräggestellten Kühlwasserbohrungen in der Weise an, dass die Schrägstellung in Richtung auf die jeweils nächstliegende berohrungsfreie Gasse 10 ausgerichtet ist, ergeben sich jeweils Querströmungen, dargestellt durch kleine Pfeile 12 in Fig. 4, wobei die Strömungen in den berohrungsfreien Radialgassen 10 mit kleinen Pfeilen 13 angedeutet sind.

Zur Verstärkung des Spüleffektes können die Kühlwassereintrittsöffnungen 8 im Innenhemd 7 so vorgesehen sein, dass sie den Mittelbereich eines jeden Quadranten beaufschlagen. Dieser Bereich ist in Fig. 4 mit Doppelpfeilen 14 angedeutet, so dass sich durch das einströmende Kühlwasser eine Zusatzströmung ergibt, die mit Pfeilen 15 in Fig. 4 angedeutet ist.

Natürlich ist das beschriebene Ausführungsbeispiel der Erfindung vielfältig abzuändern, ohne den Grundgedanken zu verlassen. So können die die Steig- und Fallrohre umgebenden Kühlbohrungen nicht nur in der hier beschriebenen Weise geneigt im Rohrbogen eingebracht sein, sie können auch von innen nach außen abweichende Schrägstellungen derart aufweisen, dass sich eine Art Spiralströmung von außen nach innen ergibt u. dgl. mehr.

## Patentansprüche

1. Verfahren zur Abschlämmung von sich insbesondere auf einem Rohrboden eines Vertikalabhitzekessels *mit einer Vielzahl von Wärmetauscherrohren* ablagernden Feststoffen mit Hilfe des eingesetzten Kühlwassers,
**dadurch gekennzeichnet,**
**dass** durch eine Vielzahl von im Winkel zur Vertikalen angeordneten, im Rohrboden eingebrachten Kühlbohrungen eine Zwangsströmung des Kühlwassers im Bereich der Rohrbodenoberfläche bewirkt wird.

2. Verfahren nach Anspruch 1,
**dadurch gekennzeichnet,**
**dass** die Zwangsströmung von außen zu einen Abfluss aufweisenden Rohrbodenzentrum bewirkt wird.

3. Verfahren nach Anspruch 1 oder 2,
**dadurch gekennzeichnet,**
**dass** bei *einem Vertikalabhitzekessel mit* einer Wechselfeldberohrung wenigstens zwei berohrungsfreie Radialgassen von außen zum Zentrum des Rohrbodens vorgesehen sind, wobei in den Gassen durch die im Winkel angestellten Kühlwasserbohrungen eine Zwangsströmung von außen zum Rohrbodenzentrum bewirkt wird.

4. Verfahren nach einem der vorangehenden Ansprüche,
**dadurch gekennzeichnet,**
**dass** zwischen den Wärmetauscherrohren aufgrund der geneigten Kühlwasserbohrungen im Rohrboden dort eine quer zu der Radialgassenströmung ausgebildete Zwangsströmung ausgebildet wird.

5. Verfahren nach einem der vorangehenden Ansprüche,
**dadurch gekennzeichnet,**
**dass** bei vier radialen berohrungsfreien Gassen die je Berohrungsquadrant ausgebildete Querströmung zwischen den Wärmetauscherrohren hälftig zu der einen angrenzenden Gasse und hälftig zu der anderen angrenzenden Gasse gebildet wird.

6. Verfahren nach einem der vorangehenden Ansprüche bei einem Abhitzekessel mit einem den Berohrungsbereich außen auf Abstand zur Kesselaußenwand umgebenden Innenhemdblech mit Kühlwassereintrittsöffnungen im Bereich des Rohrbodens,
**dadurch gekennzeichnet,**
**dass** das Innenhemd im Bereich der berohrungsfreien Radialgassen ohne Kühlwasserzuströmöffnungen derart ausgerüstet ist, dass durch die dem Mittenbereich der Berohrungsquadranten zugeordneten Kühlwassereintrittsöffnungen die zum Zentrum gerichtete Zwangsströmung verstärkt wird.

7. Rohrboden (3), insbesondere eines Vertikalabhitzkessels mit Wechselfeldberohrung innerhalb eines die Berohrung umgebenden Innenhemdes auf Abstand zum Kesselmantel,
**dadurch gekennzeichnet,**
**dass** neben Bohrungen für die Steig- und Fallrohre (2) im Rohrboden (3) eine Vielzahl von im Winkel zur Vertikalen geneigte Kühlbohrungen (5) vorgesehen sind.

8. Rohrboden nach Anspruch 7,
**dadurch gekennzeichnet,**
**dass** der Rohrboden (3) im Zentrum mit einem Abfluss (9) zum Entfernen von weggespülten Ablagerungen bzw. Schlämmen versehen ist.

9. Rohrboden nach Anspruch 7 oder 8,
**dadurch gekennzeichnet,**
**dass** zwischen wenigstens zwei *Berohrungs*-Feldern radial von außen nach innen ausgerichtete steigund fallrohrfreie Gassen (10) vorgesehen sind mit Kühlbohrungen (5) im Rohrboden (3) zur Erzeugung einer Kühlmittelzwangsströmung von außen ins Innere des Abhitzekessels (1) im Bereich des Rohrbodens (3).

10. Rohrboden nach einem der Ansprüche 7 bis 9,
**dadurch gekennzeichnet,**
**dass** die den *Wärmetauscher*rohren (2) zugeordneten Kühlbohrungen (5) im Rohrboden eine von der Vertikalen abweichende Winkelstellung aufweisen, wobei die Projektion der Kühlbohrungen (5) in die Rohrbodenebene senkrecht zur nächstliegenden Radialgasse (10) ausgerichtet ist.

11. Rohrboden nach einem der vorangehenden Ansprüche,
**dadurch gekennzeichnet,**
**dass** bei durch vier Radialgassen (10) gebildeten Berohrungsquadranten (11) je die Hälfte der Kühlbohrungen (4a, 4b) eines Quadranten der benachbarten Radialgasse (10) zugeordnet ist.

12. Rohrboden nach einem der vorangehenden Ansprüche,
**dadurch gekennzeichnet,**
**dass** das die *Wärmetauscher*rohre umgebende Innenhemd (7) nur im Mittelbereich (14) eines jeden Berohrungsquadranten (11) mit bodennahen Kühlwassereinströmöffnungen (8) ausgerüstet ist.

## Claims

1. Method for washing away solids deposited particularly on a tube bottom of a vertical waste heat boiler having a plurality of heat exchanger tubes, by means of the cooling water used,
**characterised in that** a forced flow of the cooling water is generated in the region of the tube bottom surface by means of a plurality of cooling bores provided in the tube bottom and arranged at an angle to the vertical.

2. Method according to claim 1, **characterised in that** the forced flow is produced from the outside to the centre of the tube bottom comprising a drain.

3. Method according to claim 1 or 2, **characterised in that** in a vertical waste heat boiler having alternating field tubing, at least two radial passages free from tubing are provided from the outside to the centre of the tube bottom, a forced flow from the outside to the centre of the tube bottom being produced in the passages by the cooling water bores arranged at an angle.

4. Method according to one of the preceding claims, **characterised in that**, between the heat exchanger tubes, as a result of the inclined cooling water bores in the tube bottom, a forced flow running at right-angles to the flow through the radial passages is formed there.

5. Method according to one of the preceding claims, **characterised in that**, with four radial passages free from tubing, the transverse flow between the heat exchanger tubes occurring in each tubing quadrant is formed half in one adjacent passage and half in the other adjacent passage.

6. Method according to one of the preceding claims in a waste heat boiler having an inner skirt plate with cooling water inlet openings in the region of the tube bottom, said plate externally surrounding the tubing region at a spacing from the boiler's outer shell, **characterised in that**, in the region of the tubing-free radial passages without cooling water inlet openings, the inner skirt is arranged such that the forced flow directed towards the centre is intensified by the cooling water inlet openings associated with the central region of the tubing quadrants.

7. Tube bottom (3), particularly in a vertical waste heat boiler with alternating field tubing inside an inner skirt surrounding the tubing at a spacing from the boiler shell, **characterised in that**, in addition to bores for the riser and down pipes (2), in the tube bottom (3), a plurality of cooling bores (5) inclined at an angle to the vertical are provided.

8. Tube bottom according to claim 7, **characterised in that** the tube bottom (3) is provided with a drain (9) in the centre, for the disposal of any deposits or sludges that have been rinsed away.

9. Tube bottom according to claim 7 or 8, **characterised in that**, between at least two areas of tubing, passages (10) directed radially inwards from the outside and free from riser and down pipes are provided, having cooling bores (5) in the tube bottom (3) for producing a forced flow of coolant from the outside into the interior of the waste heating boiler (1) in the region of the tube bottom (3).

10. Tube bottom according to one of claims 7 to 9, **characterised in that** the cooling bores (5) in the tube bottom which are associated with the heat exchanger tubes (2) have an angular position that deviates from the vertical, the projection of the cooling bores (5) into the plane of the tube bottom being directed perpendicularly to the nearest radial passage (10).

11. Tube bottom according to one of the preceding claims, **characterised in that**, in the case of tubing quadrants (11) formed by four radial passages (10), half the cooling bores (4a, 4b) of a quadrant are associated in each case with the adjacent radial passage (10).

12. Tube bottom according to one of the preceding claims, **characterised in that** the inner skirt (7) surrounding the heat exchanger tubes is equipped with coolant inlet openings (8) close to the bottom only in the central region (14) of each tubing quadrant (11).

## Revendications

1. Procédé de purge de substances solides se déposant sur un plateau à tubes d'une chaudière à récupération de chaleur verticale dotée d'une pluralité de tubes échangeurs de chaleur à l'aide de l'eau de refroidissement utilisée,
**caractérisé en ce que** :
une pluralité d'orifices de refroidissement ménagés dans le plateau à tubes et disposés dans l'angle avec la verticale permettent de provoquer un courant forcé de l'eau de refroidissement dans la zone de la surface du plateau à tubes.

2. Procédé selon la revendication 1,
**caractérisé en ce que** :
le courant forcé est provoqué de l'extérieur vers le centre du plateau à tubes présentant un trop-plein.

3. Procédé selon la revendication 1 ou la revendication 2,
**caractérisé en ce que** :
il est prévu, dans le cas d'une chaudière à récupération de chaleur verticale munie d'une tuyauterie à champ alternatif, au moins deux gaz radiaux sans tuyauterie allant de l'extérieur vers le centre du plateau à tubes, dans lequel un courant forcé est refoulé de l'extérieur vers le centre du plateau à tubes dans les gaz passant à travers les orifices d'eau de refroidissement installés dans l'angle.

4. Procédé selon l'une quelconque des revendications précédentes,
**caractérisé en ce que** :
il est formé entre les tubes échangeurs de chaleur en raison des trous d'eau de refroidissement inclinés dans le plateau de tubes un courant forcé formé transversalement au courant de gaz radiaux.

5. Procédé selon l'une quelconque des revendications précédentes,
**caractérisé en ce que** :
dans le cas de quatre gaz radiaux sans tuyauterie, le courant transversal formé respectivement par quadrant de tuyauterie entre les tubes échangeurs de chaleur est conformé pour moitié en gaz limitrophes et pour moitié en autres gaz limitrophes.

6. Procédé selon l'une quelconque des revendications précédentes dans une chaudière à récupération de chaleur avec une tôle de chemisage entourant la zone de tuyauterie, à l'extérieur, à distance de la paroi externe de la chaudière avec des ouvertures d'entrée d'eau de refroidissement dans la zone du plateau de tubes,
**caractérisé en ce que** :
la chemise interne dans la zone des gaz radiaux sans tuyauterie est équipée sans ouvertures d'amenée d'eau de refroidissement de sorte que le courant forcé dirigé vers le centre soit renforcé par les ouvertures d'entrée d'eau de refroidissement affectées à la zone centrale des quadrants de tuyauterie.

7. Plateau de tubes (3), en particulier d'une chaudière à récupération de chaleur verticale avec une tuyauterie à champ alternatif dans une chemise interne entourant la tuyauterie à distance de l'enveloppe de la chaudière,
**caractérisé en ce que** :
il est prévu, à côté d'orifices pour les tubes montants et descendants (2), dans le plateau de tubes (3), une pluralité d'orifices de refroidissement (5) inclinés dans l'angle avec la verticale.

8. Plateau de tubes selon la revendication 7,
**caractérisé en ce que** :
le plateau de tubes (3) est pourvu au centre d'un trop-plein (9) pour éliminer les dépôts rincés ou les boues.

9. Plateau de tubes selon la revendication 7 ou la revendication 8,
**caractérisé en ce que** :
il est prévu, entre au moins deux champs de tuyauterie, des gaz (10) dirigés radialement de l'extérieur vers l'intérieur sans tubes montants ni descendants avec des orifices de refroidissement (5) dans le plateau de tubes (3) pour produire un courant forcé de réfrigérant de l'extérieur à l'intérieur de la chaudière à récupération de chaleur (1) dans la zone du plateau de tubes (3).

10. Plateau de tubes selon l'une quelconque des revendications 7 à 9,
**caractérisé en ce que** :
les orifices de refroidissement (5) affectés aux tubes échangeurs de chaleur (2) présentent dans le plateau de tubes une position angulaire s'écartant de la verticale, dans lequel la projection des orifices de refroidissement (5) dans le plan du plateau de tubes est orientée perpendiculairement au gaz radial le plus proche (10).

11. Plateau de tubes selon l'une quelconque des revendications précédentes,
**caractérisé en ce que** :
dans le cas de quadrants de tuyauterie (11) formés par quatre gaz radiaux (10), respectivement, la moitié des orifices de refroidissement (4a, 4b) d'un quadrant est affectée au gaz radial voisin (10).

12. Plateau de tubes selon l'une quelconque des revendications précédentes,
**caractérisé en ce que** :
la chemise interne (7) entourant les tubes échangeurs de chaleur est équipée seulement dans la zone centrale (14) d'un quadrant de tuyauterie respectif (11) avec des ouvertures d'amenée d'eau de refroidissement (8) proches du sol.
